# EUROPÄISCHE PATENTSCHRIFT

(11) **EP 0 496 049 B1**
(45) Veröffentlichungstag und Bekanntmachung des Hinweises auf die Patenterteilung: **17.05.1995**
(21) Anmeldenummer: 91119410.8
(22) Anmeldetag: 14.11.1991
(51) Int. Cl.: H01B 13/00, B65H 61/00

(54) **Verbesserung an der Einrichtung zum Zubringen eines Kabels in einen Kabel-Verarbeitungsautomaten**
Improvement to the device for feeding a cable into an automatic cable manufacturing machine
Perfectionnement au dispositif pour l'alimentation d'un câble dans un automate pour façonner des câbles

(30) Priorität: 21.01.1991 CH 159/91
(43) Veröffentlichungstag der Anmeldung: 29.07.1992
(73) Patentinhaber: TTC TECHNOLOGY TRADING COMPANY, 6045 Meggen (CH)
(72) Erfinder: Koch, Max, Dipl.-Ing., CH-6045 Meggen (CH)
(74) Vertreter: Blöchle, Hans

(56) Entgegenhaltungen:
- EP-A- 0 274 240
- US-A- 3 251 253

## Beschreibung

Die Erfindung betrifft eine Verbesserung an der Einrichtung zum Zubringen eines Kabels in einen Kabel-Verarbeitungsautomaten, mit zwei gegeneinandergerichteten Riementrieben und einer die vorgegebene Länge eines Kabelabschnittes messenden Kabel-Längenmesseinrichtung, wobei ein erster Riementrieb mit zwei Umlenkrollen, mindestens einer Druckrolle und einem Treibriemen fest angeordnet ist und ein zweiter Riementrieb eine feste, antreibbare Umlenkrolle und auf einer senkrecht zur Zubringrichtung des Kabels parallel verschiebbar gelagerten Tragplatte angeordnete, aus Umlenkrollen, Druckrollen und einem zweiten Treibriemen bestehende Anpresseinrichtung aufweist, welche durch eine Kraft den Treibriemen des zweiten Riementriebes gegen den Treibriemen des ersten Riementriebes, bzw. gegen das zwischen den beiden Treibriemen eingelegte Kabel drückt und das Kabel gegen den Kabel-Verarbeitungsautomaten antreibt und das angetriebene Kabel seinerseits, ausserhalb des fest angeordneten Riementriebes eine Messtreibrolle der Kabel-Längenmesseinrichtung mittreibt.

Eine solche Einrichtung zum Transportieren eines Kabels in einen Kabelverarbeitungsautomaten ist in der vorausgehenden EP-A-0 423 443 der gleichen Anmelderin beschrieben. Bei dieser Einrichtung wird der Draht zwischen zwei gegeneinandergerichteten Riementrieben eingeklemmt und durch die beiden Riemen transportiert. Ein Riementrieb ist stationär eingebaut und besitzt eine angetriebene Messtreibrolle, eine Umlenkrolle und eine Anzahl Druckrollen kleineren Durchmessers, welche zusammen mit der mit der Umlenkrolle und dem Treibriemen eine in einer Ebene liegende Antriebsfläche für das Kabel bilden. Der andere Riementrieb ist verschiebbar gelagert und besteht aus einer auf einer fest angeordneten Achse drehbar gelagerten Antriebsrolle und einer Anzahl auf einer verschiebbar gelagerten Platte angeordneten Umlenk- und Druckrollen, welche mit der Lage der Rollen des stationären Riementriebes übereinstimmen und mit dem Treibriemen eine parallel zur Antriebsfläche des stationären Riementriebes verlaufende Antriebsfläche bilden und einer Spannrolle zum automatischen Spannen des Treibriemens. Die Antriebsfläche des verschiebbar gelagerten Riementriebes überragt die Antriebsfläche des stationären Riementriebes und bildet damit, zusammen mit dem angetriebenen Kabel eine Antriebsfläche für die Messtreibrolle der Kabel-Längenmesseinrichtung.

Ein Nachteil dieser Einrichtung liegt darin, dass der einwandfreie Lauf des Kabels auf der verhältnismässig langen Strecke zwischen den beiden Riementrieben schwer kontrollierbar ist, und dass sich zwischen den beiden Riementrieben zum Antreiben des Kabels und der vom Kabel angetriebenen Messtreibrolle der Kabel-Längenmesseinrichtung unterschiedliche Schlupfverhältnisse ergeben, derart, dass sich das Kabel zwischen dem Austritt aus den Riementrieben und der nachfolgenden Kabelführung aufstauen kann. Dabei kann es vorkommen, dass das Kabel seitlich aus der Zuführeinrichtung austritt und diese unkontrolliert verlässt und vor dem Eintritt in den Kabel-Verarbeitungsautomaten ein Kabel-Wirrwarr entsteht.

Der Erfindung liegt daher die Aufgabe zugrunde, eine Verbesserung der Einrichtung zum Zubringen eines Kabels in einen Kabel-Verarbeitungsautomaten vorzuschlagen, durch welche ein einwandfreier Lauf des Kabels zwischen den beiden Riementrieben gewährleistet ist und ein Aufstauen des angetriebenen Kabels zwischen dem Austritt aus den Riementrieben und der nachfolgenden Kabelführung oder ein seitliches Austreten des Kabels aus der Zuführeinrichtung verhindert wird.

Diese Aufgabe wird durch die im Anspruch 1 gekennzeichnete Erfindung gelöst.

Die durch die Erfindung erreichten Vorteile sind im wesentlichen darin zu sehen, dass eine separat angetriebene und vom Treibriemen unabhängige Antriebsrolle für den Antrieb der Kabel-Längenmesseinrichtung im Durchmesser variiert werden kann, wodurch je nach der Bewegungsrichtung des Kabels mit einer grösseren oder einer kleineren Antriebsrolle stets eine das Kabel streckende Spannung im Kabel zwischen den Riementrieben und der angetriebenen Messtreibrolle zur Kabel-Längenmesseinrichtung erreicht werden kann. Zusammen mit zusätzlichen Kabelführungen zwischen den Riementrieben und der Messtreibrolle und zwischen der Messtreibrolle und der Klemmvorrichtung wird ein Aufstauen oder ein Austreten des Kabels aus der Kabelzuführeinrichtung verhindert. Damit wird auch die gnaue Funktion der Kabel-Längenmesseinrichtung gewährleistet.

Auf beiliegender Zeichnung ist ein Ausführungsbeispiel der Erfindung dargestellt, das im folgenden näher erläutert wird. Es zeigen:
- Fig. 1: eine Ansicht einer Einrichtung zum Zubringen eines Kabels in einen Kabel-Verarbeitungsautomaten in der ausgefahrenen Ruhestellung zum Einziehen eines Kabels vor Beginn des Arbeitsprozesses,
- Fig. 2: eine Ansicht der Einrichtung zum Zubringen eines Kabels in den Kabel-Verarbeitungsautomaten in der eingefahrenen Arbeitsstellung,
- Fig. 3: einen Schnitt durch die Einrichtung gemäss einer Linie 3′ - 3′ aus Fig. 1 und
- Fig. 4: einen Schnitt durch die Einrichtung gemäss einer Linie 4′ - 4′ aus Fig. 1.

In den Fig. 1, 2, 3 und 4 ist mit **1** ein stationärer Riementrieb bezeichnet. Der stationäre Riementrieb **1** weist einen Treibriemen **3**, eine erste, angetriebene Umlenkrolle **4**, eine zweite Umlenkrolle **5** und beispielsweise drei Druckrollen **6** auf. Die zweite Umlenkrolle **5** und die Druckrollen **6** weisen nicht gleiche Durchmesser auf, sind aber so angeordnet, dass sie zusammen mit dem Treibriemen **3** eine in einer Ebene liegende Antriebsfläche **3.1** bilden, wobei die Umlenkrolle **4**, welche mit einer auf Kugellagern gelagerten Welle **4.1** fest verbunden ist, gegenüber den Druckrollen **6** so angeordnet ist, dass der Treibriemen **3** mit einer Neigung **3.2** in die Antriebsfläche **3.1** einläuft. Auf der gleichen Welle **4.1** ist als Antriebsrad beispielsweise ein Zahnrad **7** fest angeordnet. Gegenüber dem stationären Riementrieb **1** ist ein senkrecht zu der Bewegungsrichtung des Kabels verschiebbar gelagerter Riementrieb **2** vorgesehen, bestehend aus einem Treibriemen **8**, einer auf Kugellagern drehbar aber unverschiebbar angeordneten Welle **9.1**, welche auf einem Ende mit einer Umlenkrolle **9** und auf dem anderen Ende mit einem angetriebenen Zahnrad **23** fest verbunden ist, sowie einer senkrecht zur Bewegungsrichtung des Kabels verschiebbar gelagerten Tragplatte **10**. Die verschiebbar gelagerte Tragplatte **10** des verschiebbar gelagerten Riementriebes **2** ist auf zwei senkrecht zur Antriebsfläche **3.1** fest auf einem Tragrahmen des stationären Riementriebes **1** parallel angeordneten Führungszapfen **11** gleitend geführt. Die Tragplatte **10** nimmt eine Umlenkrolle **13**, beispielsweise drei kleinere Druckrollen **14** und eine Ausgleichsrolle **15** auf. Die Umlenkrolle **13** und die Druckrollen **14** sind auf Kugellagern gelagert, welche auf fest mit der Tragplatte **10** verbundenen Achsen ruhen und so angeordnet, dass sie zusammen mit dem Treibriemen **8** stets eine in einer Ebene liegende und parallel zur Antriebsfläche **3.1** des festen Riementriebes **1** verlaufende Antriebsfläche **8.1** bilden. Die Tragplatte **10** wird mit Hilfe einer Antriebseinheit, beispielsweise einer Kolben-Zylindereinheit **24**, auf den Führungszapfen **11** gleitend gegen den stationären Riementrieb **1** bewegt, wobei die Antriebsfläche **8.1** des verschiebbar gelagerten Riementriebes **2** parallel gegen die Antriebsfläche **3.1** des stationären Riementriebes **1** drückt. Die Ausgleichsrolle **15** dient dazu, den Treibriemen **8** des verschiebbar gelagerten Riementriebes **2** auch in der ausgefahrenen Ruhestellung unter Spannung zu halten, bzw. eine Längenreserve des Treibriemens **8**, welche für die Verschiebung der Tragplatte **10** mit den Druckrollen **14** und der Umlenkrolle **13** in die Arbeitsstellung benötigt wird, in der ausgefahrenen Ruhestellung aufzunehmen. Zwischen den Antriebsflächen **3.1**, **8.1** der beiden aufeinander abwälzenden Treibriemen **3**, **8** ist ein Draht oder Kabel **18** eingelegt. Die Druckrollen **6** und die Umlenkrolle **5** des stationären Riementriebes **1** liegen walzenartig gegenüber den Druckrollen **14** und der Umlenkrolle **13** des verschiebbar gelagerten Riementriebes **2**, so dass der Draht oder das Kabel **18** durch die beiden in gleicher Richtung bewegten Trums der gegenläufig angetriebenen Riementriebe **1**, **2** mitbewegt wird. Auf der Kabel-Zuführseite **16** wird das Kabel **18** durch eine in der Achsrichtung des zugeführten Kabels **18** verschiebbar gelagerte Klemm-Spannvorrichtung **19** und auf der Kabel-Austrittseite **17** durch eine zusätzliche Kabelführung **32** und eine Klemmvorrichtung **20** hindurchgeführt. Neben der Umlenkrolle **5** des stationären Riementriebes**1** ist eine einzelne Antriebsrolle **12** ebenfalls stationär angeordnet, welche mit einer gegenüberliegenden Messtreibrolle **21** einer Kabel-Längenmesseinrichtung **22** zusammenarbeitet. Die Antriebsrolle **12** ist fest verbunden mit einem Ende einer auf Kugellagern im Tragrahmen des stationären Riementriebes **1** gelagerten Welle **12.1** auf deren anderem Ende ein Zahnrad **26** ebenfalls fest verbunden ist. Die Kabel-Längenmesseinrichtung **22** ist senkrecht zu der Bewegungsrichtung des Kabels verschiebbar gelagert und mit einer justierbaren Zustellung ausgerüstet, die ein Mitdrehen der Messtreibrolle **21** durch das von den Riementrieben **1**, **2** bewegte Kabel **18** ermöglicht, aber ein Mitdrehen bei fehlendem Kabel **18** verhindert. Im Zwischenraum zwischen den Riementrieben **1**, **2** und der Kabel-Längenmesseinrichtung **22** ist am Tragrahmen des stationären Riementriebes **1** die zusätzliche Kabelführung **32** angeordnet. Ein endloser doppelseitiger Zahnriemen **30**, von einem Antriebsmotor **31** über ein Zahnrad **23** angetrieben, treibt über die Zahnräder **7** und **23** die beiden Riementriebe **1**, **2** und über das Zahnrad **26** die Antriebsrolle **12** an. Um die gewünschte Drehrichtung und einen genügenden Umschlingungswinkel für jedes einzelne Zahnrad zu erhalten sind zusätzlich Umlenkzahnräder **28**, **29** erforderlich.

Die vorstehend beschriebene Einrichtung zum Zubringen eines elektrischen Leiters oder eines Kabels **18** in einen Kabel-Verarbeitungsautomaten arbeitet wie folgt: Ein ausgewähltes Kabel **18** wird im ausgefahrenen Ruhestand des verschiebbar gelagerten Riementriebes **2** bei nicht angetriebenen Treibriemen **3**, **8** manuell durch die Klemm-Spannvorrichtung **19**, zwischen den Treibriemen **3**, **8** der beiden Riementriebe **1**, **2**, durch die zusätzliche Kabelführung **32**, zwischen der Antriebsrolle **12** und der Messtreibrolle **21** der Kabel-Längenmesseinrichtung **22** und durch die Klemmvorrichtung **20** hindurchgeführt. Das Kabel **18** wird von der Klemm-Spannvorrichtung **19** und von der Klemmvorrichtung **20** geklemmt, mit der Klemm-Spannvorrichtung **19** gespannt und der verschiebbar gelagerte Riementrieb **2** mit Hilfe der pneumatischen Kolben-Zylindereinheit **24** zugestellt, bis das eingezogene Kabel **18** zwischen den beiden Antriebsflächen **3.1**, **8.1** der Riementriebe **1**, **2** festgehalten ist. Gleichzeitig wird auch die Messtreibrolle **21** der Kabel-Längenmesseinrichtung **22** an das Kabel **18** angestossen. Nach diesen Manipulationen werden die Klemmvorrichtung **20** und die Klemm-Spannvorrichtung **19** gelöst und gleichzeitig der Antrieb für die Riementriebe eingeschaltet, wobei der doppelseitige Zahnriemen **30** über das Zahnrad **23**, durch den Antriebsmotor **31** angetrieben wird. Beide Riementriebe **1**, **2** bewegen das Kabel **18** mit gleicher Geschwindigkeit um eine erste vorgewählte und von der Kabel-Längenmesseinrichtung **22** überwachte Minimaldistanz vorwärts in eine nicht dargestellte Schneidvorrichtung und halten an, für einen ersten Schnitt durch die Schneidvorrichtung. Der Kabelzubringer ist damit bereit für den automatischen Betrieb, bei welchem die beiden angetriebenen Riementriebe **1**, **2** das Kabel **18** taktweise vorwärtsbewegen. Die Messtreibrolle **21** der Kabel-Längenmesseinrichtung **22** wird vom vorwärtsbewegten Kabel angetrieben, bis die vorgewählte Länge für den jeweiligen Kabelabschnitt erreicht ist und die Kabel-Längenmesseinrichtung **22** jedesmal den Impuls zum Stillsetzen der Riementriebe gibt, bzw. das Steuerprogramm zum Festhalten des Kabels und zum Betätigen der ausserhalb der Einrichtung zum Zubringen eines Kabels angeordneten und nicht dargestellten und nicht direkt zum Erfindungsgegenstand gehörige Einrichtungen des Kabel-Verarbeitungsautomaten, wie das Schneidmesser, die Abisoliereinrichtung, die Crimppressen etc. einsetzt.
Beim Zustellen des verschiebbar gelagerten Riementriebes **2** wird die verschiebbar gelagerte Tragplatte **10** zusammen mit der Umlenkrolle **13**, den Druckrollen **14** und der Ausgleichsrolle **15**, durch die beiden Führungszapfen **11** parallel geführt. Dabei verschiebt sich die gebildete Antriebsfläche **8.1** des Treibriemens **8** parallel gegen die Antriebsfläche **3.1** des Treibriemens **3** des stationären Riementriebes **1**. Zwischen der fest angeordneten Umlenkrolle **9**, welche ihre Lage stets beibehält, und der ersten Druckrolle **14** entsteht ein grösserer Achsabstand, so dass der Treibriemen **8** auch beim verschiebbaren Riementrieb **2** in der eingefahrenen Arbeitsstellung (Fig. 2) mit einer Neigung **8.2** in die Antriebsfläche **8.1** einläuft. Innerhalb der beiden Neigungen **3.2**, **8.2** führt eine stationäre, konisch zulaufende Führungsbüchse **25** das Kabel **18** exakt zwischen die Antriebsflächen **3.1**, **8.1** der Riementriebe **1**, **2**. Beim Verschieben der Antriebsfläche **8.1** des verschiebbar gelagerten Riementriebes **2** gegen die Antriebsfläche **3.1** des stationären Riementriebes **1** wird der untere Riementrum des Treibriemens **8** gespannt, während gleichzeitig der obere Riementrum durch das Mitbewegen der Ausgleichsrolle **15** entlastet wird. Die Ausgleichsrolle **15** bewirkt, dass der verschiebbar gelagerte Riementrieb **2** trotz feststehender, angetriebener Umlenkrolle **9** in jeder Stellung zwischen ausgefahrener Ruhestellung (Fig.1) und der eingefahrenen Arbeitsstellung (Fig. 2) ungefähr die gleiche Riemenspannung aufweist. Beide Treibriemen **3**, **8** sind durch je eine nicht dargestellte Exzenter-Spannvorrichtung zusätzlich spannbar, um Längenungenauigkeiten der endlosen Treibriemen **3**, **8** auszugleichen.
Die Messtreibrolle **21** der Kabel-Längenmesseinrichtung **22** kann zusätzlich einen limitierten Weg senkrecht zur Bewegungsrichtung des Kabels **18** ausführen und wird durch die Kraft von Federn an das Kabel **18** angedrückt und später durch das bewegte Kabel **18** angetrieben. Bei fehlendem Kabel **18** berührt aber die Messtreibrolle **21** die Antriebsrolle **12** nicht und die Kabel-Längenmesseinrichtung **22** wird auch nicht angetrieben. Für das beschriebene Ausführungsbeispiel wird der Durchmesser der Antriebsrolle **12** zur Messtreibrolle **21** leicht grösser gewählt, derart, dass die Umfangsgeschwindigkeit der Antriebsrolle **12** leicht grösser ist als die Umfangsgeschwindigkeit der Treibriemen **3**, **8**. Dadurch entsteht im Kabel **18** zwischen dem Austritt aus den Riementrieben **1**, **2** und der Kabel-Längenmesseinrichtung **22** stets eine Zugspannung. Mit dieser Zugspannung und der zusätzlichen Kabelführung **32** wird ein Kabelstau vor und nach der Kabel-Längenmesseinrichtung **22** verhindert.
Zur Überwachung einer abnormalen Kabelzugkraft, bzw. um Beschädigungen der laufenden Treibriemen bei blockiertem Kabel zu verhindern, ist eine vergleichende Schlupfmessvorrichtung zwischen den Treibriemen und der Messtreibrolle der Kabel-Längenmesseinrichtung vorgesehen. Sobald bei angetriebenen und bewegten Treibriemen keine Drehbewegung der Messtreibrolle erfolgt, wird der Antrieb der Riementriebe unterbrochen.
Die Kontrolle eines blockierten Kabels wäre auch durch die Überwachung des Drehmomentes des Antriebsmotors der Riementriebe möglich, indem bei einer abnormalen Zunahme des Motordrehmomentes, durch die Zunahme der Reibung zwischen den Riementrieben und einem blockierten Kabel, der Antriebsmotor abgeschaltet wird.

In obiger Beschreibung mit den zugehörigen Zeichnungen ist eine Einrichtung zum Zubringen eines Kabels in einen Kabel-Verarbeitungsautomaten beschrieben, bei welcher nach den Riementrieben eine unabhängige, separat angetriebene Antriebsrolle mit einer Messtreibrolle der Kabel-Längenmesseinrichtung zusammenarbeitet. Es ist ohne weiteres denkbar, anstelle der Messtreibrolle und der Kabel-Längenmesseinrichtung eine gewöhnliche einzelne Druckrolle 33 einzubauen und mit der angetriebenen Antriebsrolle zusammenarbeiten zu lassen. Die Kabel-Längenmesseinrichtung könnte in diesem Falle an einer anderen Stelle, beispielsweise auf der Kabel-Zuführseite angeordnet sein.
Es wäre auch möglich, die beschriebene Einrichtung ohne die verschiebbar gelagerte Klemm-Spannvorrichtung auf der Kabel-Zuführseite und/oder ohne die Klemmvorrichtung auf der Kabel-Austrittseite zu betreiben.
Ebenso ist in obiger Beschreibung ein doppelseitiger Zahnriemen vorgesehen, welcher gemeinsam die Zahnräder für die Riementriebe und das Zahnrad für die Antriebsrolle zur Messtreibrolle antreibt. Es wäre ohne weiters möglich mit dem doppelseitigen Zahnriemen nur die Zahnräder für die Riementriebe anzutreiben und die Antriebsrolle zur Messtreibrolle und/oder die Druckrolle mit einem separaten Antrieb, beispielsweise einem separaten Elektromotor auszurüsten.

## Patentansprüche

1. Einrichtung zum Zubringen eines Kabels (**18**) in einen Kabel-Verarbeitungsautomaten, mit zwei gegeneinandergerichteten Riementrieben (**1**, **2**) und einer die vorgegebene Länge eines Kabelabschnittes messenden Kabel-Längenmesseinrichtung (**22**), wobei ein erster Riementrieb (**1**) mit zwei Umlenkrollen (**4**, **5**), mindestens einer Druckrolle (**6**) und einem Treibriemen (**3**) fest angeordnet ist und ein zweiter Riementrieb (**2**) eine feste, antreibbare Umlenkrolle (**9**) und auf einer senkrecht zur Zubringrichtung des Kabels (**18**) parallel verschiebbar gelagerten Tragplatte (**10**) angeordnete, aus Umlenkrollen (**9**, **13**), Druckrollen (**11**) und einem zweiten Treibriemen (**8**) bestehende Anpresseinrichtung aufweist, welche durch eine Kraft den Treibriemen (**8**) des zweiten Riementriebes (**2**) gegen den Treibriemen (**3**) des ersten Riementriebes (**1**), bzw. gegen das zwischen den beiden Treibriemen (**3**, **8**) eingelegte Kabel (**18**) drückt und das Kabel (**18**) gegen den Kabel-Verarbeitungsautomaten antreibt und das angetriebene Kabel (**18**) seinerseits, ausserhalb des fest angeordneten Riementriebes (**1**) eine Messtreibrolle (**21**) der Kabel-Längenmesseinrichtung (**22**) mittreibt,
**dadurch gekennzeichnet**,
dass zwischen den Riementrieben (**1**, **2**) und der Kabel-Austrittseite (**17**) eine von den Riementrieben (**1**, **2**) unabhängige, mit der Messtreibrolle (**21**) der Kabel-Längenmesseinrichtung (**22**) zusammenarbeitende Antriebsrolle (**12**) angeordnet ist, welche gegenüber der Umfangsgeschwindigkeit der Treibriemen (**3**, **8**) der Riementriebe (**1**, **2**) eine das Kabel (18) spannende Umfangsgeschwindigkeit aufweist.

2. Einrichtung nach Anspruch 1,
**dadurch gekennzeichnet**,
dass die Antriebsrolle (**12**) synchron mit den Riementrieben (**1**,**2**) angetrieben ist.

3. Einrichtung nach Anspruch 2,
**dadurch gekennzeichnet**,
dass ein die Zahnräder (**7**, **23**) der Riementriebe (**1**, **2**) und ein Zahnrad (**26**) der Antriebsrolle (**12**) gemeinsam antreibender, endloser, doppelseitiger Zahnriemen (**30**) vorgesehen ist.

4. Einrichtung nach Anspruch 1,
**dadurch gekennzeichnet**,
dass anstelle der Treibrolle (**21**) der Kabel-Längenmesseinrichtung (**22**) eine mit der Antriebsrolle (**12**) zusammenarbeitende Druckrolle (**33**) angeordnet ist, und dass die Kabel-Längenmesseinrichtung vor dem Einlauf des Kabels in die Riementriebe (**1**, **2**) angeordnet ist.

5. Einrichtung nach einem der Ansprüche 1 oder 4
**dadurch gekennzeichnet**,
dass ein die Zahnräder (**7**, **23**) der Riementriebe (**1**, **2**) antreibender doppelseitiger Zahnriemen und mindestens ein separater, die Antriebsrolle (**12**) und/oder die Druckrolle (**33**) antreibender Antrieb vorgesehen sind.

6. Einrichtung nach Anspruch 5,
**dadurch gekennzeichnet**,
dass der separate Antrieb für die Antriebsrolle (**12**) und/oder die Druckrolle (**33**) ein Elektromotor ist.

7. Einrichtung nach Anspruch 1,
**dadurch gekennzeichnet**,
dass eine ein blockiertes Kabel (**18**) feststellende Überwachungseinrichtung vorgesehen ist.

8. Einrichtung nach Anspruch 7,
**dadurch gekennzeichnet**,
dass die Überwachungseinrichtung eine den Schlupf zwischen den Riementrieben (**1**, **2**) und der Messtreibrolle (**21**) oder der Druckrolle (**33**) vergleichende und auswertende Messeinrichtung ist.

## Claims

1. Equipment for the feeding of a cable (18) into an automatic cable processing machine with two oppositely directed belt drives (1, 2), and a cable length measuring equipment (22) measuring the preset length of a cable portion, wherein a first belt drive (1) with two deflecting rollers (4, 5), at least one pressure roller (6) and a driving belt (3) is fixedly arranged and a second belt drive (2) comprises a fixed drivable deflecting roller (9) and a contact pressure equipment which is arranged on a carrier plate (10) arranged to be displaceable parallelly perpendicularly to the feed direction of the cable (18), consists of deflecting rollers (9, 13), pressure rollers (11) and a second driving belt (8), urges the driving belt (8) of the second belt drive (2) by a force against the driving belt (3) of the first belt drive (1) or against the cable (18) laid in between both the driving belts (3, 8) and which drives the cable (18) towards the automatic cable processing machine and the driven cable (18) entrains a measurement drive roller (21) of the cable length measuring equipment (22) outside the fixedly arranged belt drive (1), characterised thereby, that a driving roller (12), which is independent of the belt drives (1, 2), cooperates with the measurement drive roller (21) of the cable length measuring equipment (22) and which displays a peripheral speed tightening the cable (18) relative to the peripheral speed of the driving belts (3, 8) of the belt drives (1, 2), is arranged between the belt drives (1, 2) and the cable exit side (17).

2. Equipment according to claim 1, characterised thereby, that the driving roller (12) is driven synchronously with the belt drives (1, 2).

3. Equipment according to claim 2, characterised thereby, that an endless double-sided toothed belt (30) is provided, which drives the toothed wheels (7, 23) of the belt drives (1, 2) and a toothed wheel (26) of the driving roller (12) in common.

4. Equipment according to claim 1, characterised thereby, that a pressure roller (33) co-operating with the driving roller (12) is arranged instead of the measurement drive roller (21) of the cable length measuring equipment (22) and that the cable length measuring equipment is arranged before the entry of the cable into the belt drives (1, 2).

5. Equipment according to one of the claims 1 and 4, characterised thereby, that a double-sided toothed belt, which drives the toothed wheels (7, 23) of the belt drives (1, 2), and at least one separate drive, which drives the driving roller (12) and/or the pressure roller (33), are provided.

6. Equipment according to claim 5, characterised thereby, that the separate drive for the driving roller (12) and/or the pressure roller (33) is an electrical motor.

7. Equipment according to claim 1, characterised thereby, that a monitoring equipment is provided, which ascertains a blocked cable (18).

8. Equipment according to claim 7, characterised thereby, that the monitoring equipment is a measuring equipment comparing and evaluating the slip between the belt drives (1, 2) and the measurement drive roller (21) or the pressure roller (33).

## Revendications

1. Dispositif pour amener un câble (18) dans une machine automatique de traitement de câbles, comportant deux commandes à courroies (1, 2) dirigées en sens inverse et un dispositif de mesure de longueur de câble (22) qui mesure la longueur prédéfinie d'un tronçon de câble, étant précisé qu'une première commande à courroie (1) formée de deux poulies de renvoi (4, 5), d'au moins un rouleau presseur (6) et d'une courroie d'entraînement (3) est disposée de façon fixe, tandis qu'une seconde commande à courroie (2) comprend une poulie de renvoi fixe apte à être entraînée (9) et un dispositif presseur disposé sur une plaque de support (10) montée mobile parallèlement, perpendiculairement au sens d'amenée du câble (18), et formé de poulies de renvoi (9, 13), de rouleaux presseurs (11) et d'une seconde courroie d'entraînement (8), lequel dispositif presseur presse grâce à une force la courroie d'entraînement (8) de la seconde commande à courroie (2) contre la courroie d'entraînement (3) de la première commande à courroie (1), ou plus exactement contre le câble (18) placé entre les deux commandes à courroies (3, 8), et entraîne le câble (18) vers la machine automatique de traitement de câbles tandis que le câble (18) entraîné entraîne lui-même, à l'extérieur de la commande à courroie (1) disposée de façon fixe, un rouleau moteur de mesure (21) du dispositif de mesure de longueur de câble (22),
caractérisé en ce qu'il est prévu, entre les commandes à courroies (1, 2) et le côté de la sortie de câble (17), un rouleau d'entraînement (12) indépendant des commandes à courroies (1, 2), qui coopère avec le rouleau moteur de mesure (21) du dispositif de mesure de longueur de câble (22) et qui présente, par rapport à la vitesse circonférentielle des courroies d'entraînement (3, 8) des commandes à courroies (1, 2), une vitesse circonférentielle qui tend le câble (18).

2. Dispositif selon la revendication 1, caractérisé en ce que le rouleau d'entraînement (12) est entraîné de façon synchrone avec les commandes à courroies (1, 2).

3. Dispositif selon la revendication 2, caractérisé en ce qu'il est prévu une courroie dentée sans fin à double face (30) qui entraîne conjointement les roues dentées (7, 23) des commandes à courroies (1, 2) et une roue dentée (26) du rouleau d'entraînement (12).

4. Dispositif selon la revendication 1, caractérisé en ce qu'il est prévu, à la place du rouleau moteur (21) du dispositif de mesure de longueur de câble (22), un rouleau presseur (33) coopérant avec le rouleau d'entraînement (12), et en ce que le dispositif de mesure de longueur de câble est disposé avant l'entrée du câble dans les commandes à courroies (1, 2).

5. Dispositif selon l'une des revendications 1 à 4, caractérisé en ce qu'il est prévu une courroie dentée à double face qui entraîne les roues dentées (7, 23) des commandes à courroies (1, 2), et au moins un entraînement séparé qui entraîne le rouleau d'entraînement (12) et/ou le rouleau presseur (33).

6. Dispositif selon la revendication 5, caractérisé en ce que l'entraînement séparé prévu pour le rouleau d'entraînement (12) et/ou le rouleau presseur (33) est un moteur électrique.

7. Dispositif selon la revendication 1, caractérisé en ce qu'il est prévu un dispositif de surveillance qui détecte un câble (18) bloqué.

8. Dispositif selon la revendication 7, caractérisé en ce que le dispositif de surveillance est un dispositif de mesure qui compare et évalue le glissement entre les commandes à courroies (1, 2) et le rouleau moteur de mesure (21) ou le rouleau presseur (33).
